# FASCICULE DE BREVET EUROPEEN

(11) **EP 0 291 395 B1**
(45) Date de publication et mention de la délivrance du brevet: **25.09.1991**
(21) Numéro de dépôt: 88401105.7
(22) Date de dépôt: 05.05.1988
(51) Int. Cl.: A45D 7/04, A45D 6/18

(54) **Dispositif protecteur pour protéger, au cours d'une permanente, la portion des cheveux antérieurement traitée, et procédé pour fabriquer de tels dispositifs protecteurs**
Vorrichtung zum Schützen des bereits behandelten Haarteiles während einer Dauerwelle und Verfahren zur Herstellung dieser Schutzvorrichtung
Device for protecting the part of the hair previously treated when applying a permanent wave, and process for making such a protective device

(30) Priorité: 12.05.1987 FR 8706644
(43) Date de publication de la demande: 17.11.1988
(73) Titulaire: Fulgoni, Jean-Claude, F-92170 Vanves (FR)
(72) Inventeur: Fulgoni, Jean-Claude, F-92170 Vanves (FR)
(74) Mandataire: Lemoine, Michel

(56) Documents cités:
- EP-A- 0 122 145
- EP-A- 0 126 618
- FR-A- 2 431 845

## Description

La présente invention concerne des perfectionnements apportés aux dispositifs protecteurs permettant d'effectuer une permanente avec un produit à permanente sur un cheveu uniquement au voisinage de la racine de celui-ci et de soustraire à l'action du produit à permanente la partie du cheveu qui n'est pas située au voisinage de la racine et qui a déjà été traitée au cours de permanentes antérieures, ledit dispositif comportant une feuille souple et imperméable aux liquides, une zone de renfort s'étendant le long d'un premier bord de ladite feuille, et des moyens d'arrêt comportant une bande ou bourrelet d'un matériau absorbant fixé au et s'étendant le long du bord de la feuille opposé au susdit premier bord, la longueur de la feuille étant suffisante pour permettre aux moyens d'arrêt et à la zone de renfort d'être situés sensiblement en regard l'un de l'autre lorsque le dispositif protecteur est en position fonctionnelle autour du cheveu à protéger.

Un dispositif protecteur du genre précité est connu de par le FR-A-2431845. Un tel dispositif protecteur donne toute satisfaction pour la protection de la partie déjà traitée du cheveu, conformément au but recherché; toutefois, sa mise en place sur le cheveu est délicate à effectuer car le dispositif protecteur a tendance à glisser et il requiert une grande dextérité de la part de l'utilisateur.

L'invention a essentiellement pour but de proposer un dispositif protecteur qui réponde mieux aux diverses exigences de la pratique, et qui, en particulier, soit agencé de manière à ne plus glisser sur le cheveu au cours de la mise en place sur le bigoudi et qui, de plus, soit conçu de manière à pouvoir être fabriqué en grandes quantités de façon plus simple et à moindre coût.

A ces fins, l'invention propose un dispositif protecteur selon la revendication 1, lequel dispositif permet de solidariser temporairement et de façon amovible, le dispositif protecteur aux cheveux préalablement à l'enroulement dudit dispositif et des cheveux sur un bigoudi.

Grâce à cet agencement, le dispositif protecteur peut être mis en place avec précision sur le cheveu et son adhérence sur celui-ci facilite son enroulement avec le cheveu sur le bigoudi de support. Le travail de l'utilisateur se trouve ainsi notablement simplifié et, du fait que l'on empêche le glissement du dispositif protecteur sur le cheveu au cours de l'enroulement, l'efficacité de la protection de la partie du cheveu déjà traitée antérieurement contre une nouvelle application de ce produit se trouve considérablement accrue.

Bien entendu, différents modes de réalisation sont possibles, qui conduisent au résultat recherché.

On peut faire en sorte que les moyens de solidarisation soient prévus sur la zone de renfort précitée ou constituent ladite zone de renfort.

On peut aussi faire en sorte que les moyens de solidarisation soient prévus sur la bande ou bourrelet en matériau absorbant.

On peut aussi faire en sorte que les moyens de solidarisation soient prévus à la fois sur la zone de renfort, les moyens pouvant alors constituer éventuellement ladite zone de renfort, et sur la bande ou bourrelet en matériau absorbant.

Dans l'un ou l'autre cas, la zone de renfort peut comporter une bande ou bourrelet en mousse, et éventuellement cette mousse peut, elle aussi, être absorbante.

Par ailleurs, le dispositif protecteur conforme à l'invention est particulièrement avantageux par le fait qu'il se prête fort bien à une fabrication continue en grande série, en ayant recours au procédé selon la revendication 2.

L'invention sera mieux comprise à la lecture de la description détaillée qui suit de certains de ses modes de réalisation préférés donnés uniquement à titre d'exemples non limitatifs. Dans cette description on se réfère aux dessins annexés sur lesquels:
― les figures 1 et 2 sont des vues schématiques en perspective de deux modes de réalisation possibles, respectivement;
― la figure 3 est une vue schématique en perspective d'un procédé de fabrication en grande série, illustrant la mise en oeuvre du procédé conforme à l'invention; et
― la figure 4 est une vue schématique à plus grande échelle illustrant un détail du procédé de la figure 3.

Comme représenté sur les figures 1 et 2, le dispositif protecteur de l'invention comprend, d'une façon en soi connue, une feuille 1, en une matière plastique mince, souple et étanche aux liquides, dont un bord est muni d'une zone de renfort 2 et dont l'autre bord, opposé au précédent, est muni d'une bande ou bourrelet 3 en un matériau absorbant (par exemple une mousse synthétique) apte à absorber le produit à permanente et donc à empêcher que celui-ci remonte par capillarité le long du cheveu. En outre, une autre bande ou bourrelet 4, en un matériau absorbant ou non, peut être prévu sur ou à la place de la zone de renfort 2, comme représenté à la fig. 2. Le mode d'utilisation d'un tel dispositif protecteur a déjà été exposé dans le FR-A-2431845, et ne sera donc pas à nouveau expliqué ici.

Selon ce dernier document, le dispositif protecteur est muni de moyens de solidarisation sur le cheveu afin de faciliter sa mise en place sur le cheveu et sur le bigoudi et d'empêcher son glissement malencontreux par rapport au cheveu.

A cet effet, la feuille 1 peut présenter des propriétés adhérentes, en étant enduite, sur une de ses faces, d'un adhésif (comme proposé, dans le document EP-A-0122145, pour un dispositif protecteur d'un type un peu différent), ou constituée en une matière plastique possédant, intrinsèquement, des propriétés adhérentes, par effet électrostatique (FR-A-2431845).

Selon l'invention, au contraire, c'est la zone de renfort 2 (fig. 1) qui possède des propriétés adhérentes, par le fait qu'elle est munie ou qu'elle est constituée en tout ou partie d'une bande présentant de fins organes en forme de crochets du genre commercialisé sous la dénomination VELCRO®.

Il est également possible que les propriétés adhérentes soient présentées en 5 par la bande ou bourrelet 4 (fig. 2).

De même, les perfectionnements apportés dans le cadre de l'invention s'appliquent non seulement au type de base de dispositif protecteur décrit dans le préambule et représenté aux figures 1 et 2, mais aussi à toutes les variantes qui peuvent être élaborées sur cette configuration de base, telles par exemple celles décrites dans le EP-A-85587.

Outre les avantages précités, le dispositif protecteur conforme à l'invention présente également d'autres avantages qui résident dans sa simplicité et son moindre coût de fabrication résultant de la possibilité de produire ces dispositifs protecteurs en continu, en grande série.

A cette fin, comme représenté aux figures 3 et 4, on peut utiliser un rouleau 6 d'un film mince 7, souple et étanche aux liquides, qui est déroulé de façon continue. Dans l'exemple représenté, la largeur du film est sensiblement le double de la longueur de la feuille 1 des dispositifs protecteurs représentés aux figures 1 et 2.

Le long des deux bords du film 7 sont fixées, en continu, par exemple par collage, respectivement deux bandes latérales 8 (provenant du déroulement continu de deux rouleaux 9 respectivement) constituant soit le bourrelet absorbant 3, soit la zone de renfort 2 précités. Simultanément, une bande centrale 10 (provenant du déroulement continu d'un troisième rouleau 11) est fixée en continu sur le film 7 entre les deux bandes latérales 8, sensiblement à mi-distance de celles-ci, cette bande centrale constituant respectivement soit la zone de renfort 2, soit le bourrelet absorbant 3.

Le film 7 ainsi muni de ses trois bandes, latérales et centrale, passe ensuite sur une lame de coupe longitudinale 12, disposée de manière à couper le film en continu par le milieu de la bande centrale 10 comme représenté à la fig. 4.

Enfin, une lame de coupe transversale (non représentée), mobile verticalement, sectionne transversalement les deux demi-films selon la ligne 13, et fournit deux dispositifs protecteurs disposés tête-bêche qui sont ensuite récupérés en 14.

Bien entendu, il est possible d'accroître la largeur du film 7 et de multiplier en conséquence le nombre des lames de coupe longitudinale 12, de manière à obtenir un nombre plus élevé de dispositifs protecteurs à chaque coupe transversale effectuée selon la ligne 13.

## Revendications

1. Dispositif protecteur permettant d'effectuer une permanente avec un produit à permanente sur un cheveu uniquement au voisinage de la racine de celui-ci et de soustraire à l'action du produit à permanente la partie du cheveu qui n'est pas située au voisinage de la racine et qui a déjà été traitée au cours de permanentes antérieures, ledit dispositif comportant une feuille (1) souple et imperméable aux liquides, une zone de renfort (2) s'étendant le long d'un premier bord de ladite feuille (1), et des moyens d'arrêt (3) comportant une bande ou bourrelet d'un matériau absorbant fixé au, et s'étendant le long du, bord de la feuille (1) opposé au susdit premier bord, la longueur de la feuille (1) étant suffisante pour permettre aux moyens d'arrêt (3) et à la zone de renfort (2) d'être situés sensiblement en regard l'un de l'autre lorsque le dispositif protecteur est en position fonctionnelle autour du cheveu à protéger, lequel dispositif protecteur comprend en outre des moyens de solidarisation permettant de solidariser, temporairement et de façon amovible, le dispositif protecteur aux cheveux, préalablement à l'enroulement dudit dispositif et des cheveux sur un bigoudi, caractérisé en ce que les moyens de solidarisation sont constitués en tout ou en partie par une bande supportant des organes en forme de crochets, et sont prévus sur la zone de renfort (2) ou constituent la zone de renfort (2) et/ou sont prévus sur la bande ou bourrelet de matériau absorbant (3).

2. Procédé pour fabriquer en continu un dispositif protecteur selon la revendication 1, caractérisé en ce qu'il comprend les étapes successives suivantes:
― on déroule de façon continue un rouleau (6) d'un film (7) souple et étanche aux liquides;
― on fixe en continu sur ledit film (7) en cours de déroulement au moins deux bandes latérales (bandes de renfort ou bandes absorbantes) et, entre celles-ci et sensiblement à égales distances de celles-ci, une bande centrale (10) (respectivement bande absorbante ou bande de renfort), les bandes latérales (8) et/ou centrale (10) ayant au préalable été garnies des susdits organes en forme de crochets;
― on coupe longitudinalement (en 12), en continu, ledit film (7) en son milieu, par le milieu de la bande centrale (10);
― puis on coupe transversalement (en 17) les deux demi-films, en tronçons constituant des dispositifs protecteurs.

## Patentansprüche

1. Schutzvorrichtung für die Herstellung einer Dauerwelle mit einem Dauerwellenpräparat an einem Haar allein in der Nachbarschaft der Wurzel desselben und um denjenigen Teil des Haares, der nicht in der Nachbarschaft der Wurzel liegt und der bereits bei früheren Dauerwellen behandelt worden ist, der Einwirkung des Dauerwellenpräparats zu entziehen, wobei die Vorrichtung eine schmiegsame und für Flüssigkeiten undurchlässige Folie (1), eine sich entlang eines ersten Randes der Folie (1) erstreckende Verstärkungszone (2) sowie Zurückhaltemittel (3) mit einem an dem dem ersten Rand gegenüberliegenden Rand der Folie (1) angebrachten und daran entlanglaufenden Band oder Wulst aus einem absorbierenden Material aufweist und die Länge der Folie (1) ausreicht, um die Zurückhaltemittel (3) und die Verstärkungszone (2) zum Aufeinanderliegen zu bringen, wenn die Schutzvorrichtung ihre Bestimmungslage um das zu schützende Haar herum einnimmt, und wobei die Schutzvorrichtung des weiteren Haltemittel aufweist, die es erlauben, die Schutzvorrichtung auf den Haaren vorübergehend und unbeweglich festzulegen, bevor die Vorrichtung und die Haare auf einen Lockenwickler aufgewickelt werden, dadurch ***gekennzeichnet,*** daß die Haltemittel ganz oder teilweise aus einem hakenförmige Organe tragenden Band bestehen und auf der Verstärkungszone (2) vorgesehen sind oder die Verstärkungszone (2) bilden und/oder auf dem Band oder Wulst aus absorbierenden Material (3) vorgesehen sind.

2. Verfahren zur fortlaufenden Herstellung einer Schutzvorrichtung gemäß Anspruch 1, dadurch ***gekennzeichnet,*** daß es die folgenden aufeinanderfolgenden Schritte aufweist:
― von einem Wickel (6) wird fortlaufend ein schmiegsamer und flüssigkeitsdichter Film (7) abgewickelt;
― während des Abwickelns werden auf dem Film (7) fortlaufend mindestens zwei seitliche Bänder (Verstärkungsband und absorbierendes Band) sowie, dazwischen und im wesentlichen in gleichen Abständen davon, ein zentrales Band (10) (entweder ein absorbierendes Band oder ein Verstärkungsband) angebracht, wobei die seitlichen Bänder (8) und/oder das zentrale Band (10) vorher mit den genannten hakenförmigen Organen ausgerüstet wurden;
― der Film (7) wird fortlaufend in seiner Mitte durch die Mitte des zentralen Bandes (10) (bei 12) hindurch in Längsrichtung durchtrennt;
― sodann werden die beiden halben Filme (bei 17) in Querrichtung in Abschnitte geschnitten, welche die Schutzvorrichtungen bilden.

## Claims

1. A protective device for carrying out a permanent wave with a permanent wave product on a hair solely in the vicinity of the root thereof and to protect from the action of the permanent wave product the part of the hair which is not situated close to the root and which has already been treated during earlier permanent waves, said device including a flexible and liquid-tight sheet (1), a reinforcement zone (2) extending along a first edge of said sheet (1) and arresting means (3) comprising a strip or pad of an absorbent material fixed to and extending along the edge of the sheet (1) opposite said first edge, the length of the sheet (1) being sufficient so that the arresting means and the reinforcement zone (2) are situated substantially opposite each other when the protective device is in the functional position about the hair to be protected, said protective device further comprising fixing means for temporarily and removably fixing the protective device to the hair prior to winding said device and the hair on a roller, characterized in that the fixing means are formed wholly or in part by a strip carrying hook-shaped elements and are provided on the reinforcement zone (2) or constitute the reinforcement zone (2) and/or are provided on the absorbent material strip or pad (3).

2. Method for continuously manufacturing a protective device according to claim 1, characterized in that it comprises the succession of following steps:
― a roller (6) of a flexible and liquid-tight film (7) is unwound continuously;
― to said film (7) during unwinding are fixed at least two lateral strips (8) (reinforcement strips or absorbent strips) and, therebetween and substantially at equal distances therefrom, a central strip (10) (respectively absorbent strip or reinforcement strip), the lateral and/or central strips (8, 10) having previously been provided with said hook-shaped elements;
― said film (7) is cut longitudinally (at 12) continuously in the middle through the middle of the central strip (10);
― then the two half-films are cut tranversally (at 13) into sections forming protective devices.
